# DEMANDE DE BREVET EUROPEEN

(11) **EP 0 643 444 A1**
(43) Date de publication de la demande: **15.03.1995**
(21) Numéro de dépôt: 94401995.9
(22) Date de dépôt: 08.09.1994
(51) Int. Cl.: H01R 13/15

(54) **Contact électrique à rappel élastique**

(30) Priorité: 09.09.1993 FR 9310750
(71) Demandeur: Société d'Exploitation des Procédés Maréchal (SEPM), société anonyme, F-94417 Saint Maurice Cédex (FR)
(72) Inventeur: Crestin, Joseph, F-92170 Vanves (FR)
(74) Mandataire: Chambon, Gérard

(57) **Abrégé**

L'invention concerne un contact électrique à rappel élastique destiné à être aménagé à l'extrémité d'un câble électrique (1) ou similaire.

Le contact selon l'invention comporte une tête de contact (2) assujettie à l'extrémité d'au moins une lame ressort (3) dont l'autre extrémité (3d), dite de fixation, est prévue pour être fixée dans un appareil (16) à équiper, et il est notamment remarquable en ce qu'une zone (1') du câble (1), dite zone de retenue, est immobilisée avec la lame (3) à proximité de l'extrémité de fixation de celle-ci, tandis qu'au moins un conducteur (12) est prévu pour assurer une connexion électrique entre ladite tête de contact (2) et la zone de retenue (1') du câble de telle sorte que la lame ressort permet de positionner la tête de contact et lui assure une flexion élastique, transversalement à ladite lame.

## Description

L'invention concerne un contact électrique à rappel élastique destiné à être aménagé à l'extrémité d'un câble.

Les contacts électriques élastiques à pression en bout sont bien connus.

Ils comportent une tête de contact qui vient en prise élastique avec un contact antagoniste sous l'action d'un ressort hélicoidal qui entoure un conducteur déformable telle une tresse, connecté à un câble, éventuellement par l'intermédiaire d'une borne ou cosse de raccordement.

Outre les problèmes inhérents aux déformations répétées du conducteur déformable, ces contacts connus nécessitent un espace de logement relativement important entre l'extrémité du câble et la tête de contact.

Ceci peut devenir un inconvénient lorsque, par exemple, selon l'appareil à équiper, le câble n'est pas connecté longitudinalement par rapport à la tête de contact mais selon un certain angle, par exemple perpendiculaire.

On connaît aussi un connecteur décrit dans le brevet US-A-5,224,884 qui comporte une paire de contacts à rappel élastique destinés chacun à être aménagé à l'extrémité d'un élément conducteur et comportant une tête de contact assujettie à l'extrémité d'au moins une lame ressort dont l'autre extrémité, dite de fixation, est prévue pour être fixée dans un appareil à équiper.

Pour notamment résoudre le problème d'encombrement précité, l'invention propose un contact électrique de ce type destiné à être aménagé à l'extrémité d'un câble électrique ou similaire.

Dans le dispositif du brevet US précité, qui ne concerne pas un contact en bout, c'est-à-dire destiné à assurer une connexion électrique selon une direction coaxiale aux deux contacts à connecter, mais un double contact à pression latérale, la lame ressort et l'élément conducteur sous forme également de lame, sont fixés sur une pièce commune et par le même moyen alors que, selon un mode de réalisation préféré de ce dispositif connu, la lame ressort et la lame conductrice sont montées de manière que leurs extrémités non fixées puissent coulisser l'une sur l'autre.

Au contraire, l'invention est remarquable en ce qu'une zone du câble, dite zone de retenue, est immobilisée avec la lame à proximité de l'extrémité de fixation de celle-ci, tandis qu'au moins un conducteur est prévu pour assurer une connexion électrique entre ladite tête de contact et la zone de retenue du câble de telle sorte que la lame ressort permet de positionner la tête de contact et lui assure une flexion élastique, transversalement à ladite lame.

De la sorte, on comprend que le câble peut facilement être positionné jusqu'à être perpendiculaire par rapport à la tête de contact tandis que cette dernière, grâce à la lame, non seulement peut avoir une certaine élasticité, mais présente un positionnement constant par rapport à la fixation du contact.

Selon un mode de réalisation, le conducteur de connexion entre la tête de contact et la zone de retenue du câble, est constitué par le câble lui-même, ladite tête étant assujettie à l'extrémité dénudée du câble, tandis que la zone de retenue du câble est à distance de ladite extrémité.

Dans ce cas par exemple, la zone de retenue du câble est immobilisée avec la lame par sertissage ou par un dispositif de serrage qui solidarise ladite lame et ledit câble.

Toutefois, notamment pour permettre un éventuel câblage hors usine, un mode de réalisation tout à fait intéressant est remarquable en ce que le conducteur de connexion, entre la tête de contact et la zone de retenue du câble, est distinct du câble, son extrémité opposée à la tête de contact étant fixée à la lame et en contact électrique avec l'extrémité dénudée dudit câble constituant alors ladite zone de retenue, le conducteur étant, par exemple, sous la forme d'une tresse conductrice. On comprend qu'alors le mot câble doit être généralisé car il pourrait s'agir dans ce cas, par exemple, d'une broche de contact.

Dans ce mode de réalisation, comme déjà mentionné à propos du premier mode de réalisation, le conducteur de connexion est fixé à la lame avec l'extrémité du câble avec laquelle il est en contact électrique, au moyen d'un dispositif de serrage.

Selon une conception avantageuse, le dispositif de serrage comporte une bague à l'intérieur de laquelle est positionnée la zone de retenue du câble sur lequel prend appui, d'une part l'extrémité correspondante du conducteur de connexion lorsque celui-ci est indépendant et n'est pas constitué par le câble lui-même, ainsi d'autre part, qu'une partie de la lame, tandis qu'une vis et un écrou fixé à la bague permettent d'assurer un serrage de la lame, du câble et de l'éventuel conducteur de connexion indépendant.

De nombreuses autres caractéristiques sont prévues et des modes de réalisation sont notamment remarquables en ce qu'un ressort hélicoïdal de compression est prévu pour se loger sous la tête de contact, ledit ressort étant destiné à être calé dans l'appareil à équiper, en ce que la tête de contact présente un téton de centrage qui vient se loger dans le ressort hélicoïdal et/ou en ce que la tête de contact est fixée au conducteur de connexion, par sertissage, la tête de contact pouvant dans ce cas être constituée directement par un rivet de sertissage.

En outre, par exemple, la lame présente dans sa zone médiane, un évidement central et/ou un profil en ligne brisée.

Un contact selon l'invention peut être utilisé dans de nombreux appareils, mais plus particulièrement il peut entre autre équiper une fiche d'un système de connexion.

L'invention sera bien comprise et d'autres particularités apparaîtront à la lecture de la description qui va suivre et qui se réfère aux dessins annexés dans lesquels:
- la figure 1 montre en coupe un premier mode de réalisation selon l'invention,
- la figure 2 montre en coupe un autre mode de réalisation,
- les figures 3 et 4 sont des perspectives du contact de la figure 2, sous deux angles différents,
- la figure 5 est une coupe d'un autre mode de réalisation,
- les figures 6 et 7 sont des perspectives du mode de réalisation de la figure 5, sous deux angles différents,
- la figure 8 montre à titre d'exemple d'application, une fiche de connexion équipée avec des contacts selon l'invention.

Les contacts selon l'invention représentés sur les dessins sont destinés à être aménagés chacun, par exemple, sur un câble 1 ou similaire.

Chaque contact comporte une tête de contact 2 munie d'une pastille 2a, par exemple d'argent, et d'un téton 2b de guidage dont il sera question ci-après.

La tête de contact 2 est fixée à une lame ressort 3 dont la forme est parfaitement visible sur les dessins avec notamment une première partie 3a sensiblement plane au niveau de la tête de contact, une partie médiane 3b inclinée, une partie arrière 3c, la partie 3b étant réunie aux parties 3a et 3c en formant des angles en sens opposés, et enfin une partie de fixation 3d.

Une partie dénudée du câble 1 est immobilisée avec la partie 3c de la lame ressort 3 et constitue une zone de retenue 1'.

Selon le mode de réalisation de la figure 1, la zone de retenue 1' du câble est sertie avec la lame qui possède à cet effet, dans cet exemple, une partie tubulaire 4.

Toujours dans cet exemple, la partie dénudée du câble 1 s'étend jusqu'à la tête de contact 2 et présente à son extrémité un embout 5 (surtout utile lorsque le câble 1 est formé de brins comme le montrent les figures 3 et 4). L'embout 5 est serti avec la tête de contact 2, tout en solidarisant en même temps la partie 3a de la lame. En fait, ici, la tête de contact est constituée avantageusement par un rivet de sertissage, la queue du rivet formant le téton 2b tandis que ledit rivet est embouti sur la rondelle référencée 2c qui est disposée sous l'embout 5.

Dans le mode de réalisation des figures 2 à 4, au lieu d'un sertissage, la partie 3c de la lame et la zone 1' du câble sont fixées par un dispositif de serrage 6.

Le dispositif de serrage 6 comporte ici (figures 2 à 8, mais plus particulièrement 2 et 5), une bague 7 à l'intérieur de laquelle est positionnée la zone de retenue 1' du câble, une vis 8 et un écrou 9 fixé à l'intérieur de la bague.

La vis 8 est prévue pour traverser la partie 3c de la lame et pour s'appuyer sur celle-ci au moyen d'une collerette 10 (figures 2 et 5), des crampons, comme représentés, pouvant en outre être prévus sur la vis pour assurer une certaine retenue axiale tout en permettant une rotation de ladite vis.

Dans le mode de réalisation présentement décrit des figures 2 à 4, on a également prévu un élément de calage 11.

On comprend ici que la connexion entre le câble 1 et la tête de contact 2 s'effectue directement puisque la partie denudée du câble est sertie avec son embout 5 à ladite tête.

Toutefois, une telle disposition peut présenter un inconvénient, par exemple si l'on veut équiper un appareil dont le câblage est prévu ultérieurement.

C'est pourquoi le mode de réalisation des figures 5 à 7 est particulièrement intéressant.

En effet, si dans ce mode de réalisation on retrouve la plupart des éléments précités, y compris le dispositif de serrage 6, la zone de retenue 1' du câble est constituée par son extrémité tandis qu'entre ladite extrémité et la tête de contact, est prévu un conducteur 12 déformable, ici sous la forme d'une tresse.

Comme le montrent lesdites figures 5 à 7, le conducteur 12 est muni à chacune de ses extrémités d'un embout de sertissage 5 et 5', l'embout 5 étant prévu comme précédemment, pour être serti avec la tête de contact (c'est d'ailleurs pourquoi on a repris volontairement la même référence 5 que pour l'embout des modes de réalisation décrits ci-avant). L'embout 5' (figure 5) permet quant à lui de venir en contact électrique avec l'extrémité dénudée du câble constituant la zone de retenue 1' dans le dispositif de serrage 6.

On comprend alors que le câblage peut facilement s'effectuer avec l'ensemble indépendant constitué par la tête de contact 2, la lame 3, le conducteur 12 et le dispositif de serrage 6.

Il est tout à fait clair toutefois que le conducteur 12 indépendant des figures 5 à 8 est en fait remplacé dans les figures 1 à 4 par le câble lui-même.

Les dessins montrent en outre que le téton 2b de la tête de contact sert de moyen de centrage et de guidage pour un ressort hélicoïdal 13 dont il sera question ci-après.

De même, on peut également voir sur les dessins un joint 14 fixé autour de la tête de contact 2 et sur la partie 3a de la lame, celle-ci étant alors pourvue d'une petite saillie 15 de positionnement (figures 1, 2 et 5).

Enfin, on peut également voir, plus particulièrement sur les figures 3, 4; 6 à 8, que la partie de fixation 3d de la lame présente deux pattes 3'd et 3''d qui viennent chevaucher le câble 1 et qui servent à fixer le contact dans l'appareil à équiper.

La figure 8 représente justement en perspective une fiche de connexion 16 équipée de trois contacts C1, C2 et C3 du type précédemment décrit à propos du dernier mode de réalisation.

Les contacts C1, C2 et C3 sont destinés à être connectés aux câbles respectivement 1A, 1B et 1C. Les contacts C1, C2 et C3 représentent ici, par exemple, des contacts de puissance, et d'autres contacts peuvent évidemment être prévus, tels des contacts de commande dont les fils de connexion peuvent, par exemple, passer sous lesdits contacts C1, C2, C3 et/ou sous les câbles 1A, 1B, 1C.

Pour le câblage, comme le montre plus particulièrement le contact C1 légèrement soulevé, il suffit d'introduire l'extrémité dénudée du câble dans le dispositif de serrage 6.

Le contact est ensuite disposé dans la fiche au moyen des pattes 3'd et 3''d de la lame 3 qui viennent s'introduire dans des logements appropriés tels que des rainures ou glissières, comme la rainure 17 visible sur la figure 8, prévue pour la patte 3''d. Lors de la mise en place, le téton 2b de la tête de contact 2 vient se loger dans le ressort 13 calé dans la fiche 16.

Il suffit ensuite de serrer la vis 8 du dispositif de serrage. On possède ainsi un positionnement indéréglable entre la tête de contact et son point de fixation, ladite tête de contact étant en outre assurée d'une élasticité par flexion de la lame renforcée par le ressort 13 dont la présence n'est toutefois pas forcément obligatoire selon les applications.

Le fait que la partie 3b de la lame soit évidée permet une meilleure souplesse de la lame, mais aussi une possibilité de débattement du conducteur 12 (ou selon le cas, de l'extrémité du câble), voire une expansion dans le cas d'une tresse comme représentée.

On comprend aussi que si la forme de la lame 3 est adaptée à la structure géométrique de l'appareil à équiper, son profil en ligne brisée permet aussi de déplacer ou multiplier les axes de flexion.

De nombreuses modifications peuvent évidemment être apportées sans sortir de cadre de l'invention, notamment dans la forme et le nombre de lames, la nature de la tête de contact, la structure du dispositif de serrage, les moyens de fixation de la lame (le dispositif de serrage pouvant par exemple être lui-même fixé à l'appareil à la place de la lame elle-même), ...

## Revendications

**1)** Contact électrique à rappel élastique destiné à être aménagé à l'extrémité d'un câble électrique (1) ou similaire, comportant une tête de contact (2) assujettie à l'extrémité d'au moins une lame ressort (3) dont l'autre extrémité (3d), dite de fixation, est prévue pour être fixée dans un appareil (16) à équiper, caractérisé en ce qu'une zone (1') du câble (1), dite zone de retenue, est immobilisée avec la lame (3) à proximité de l'extrémité de fixation de celle-ci, tandis qu'au moins un conducteur (1;12) est prévu pour assurer une connexion électrique entre ladite tête de contact (2) et la zone de retenue (1') du câble de telle sorte que la lame ressort permet de positionner la tête de contact et lui assure une flexion élastique, transversalement à ladite lame.

**2)** Contact selon la revendication 1, caractérisé en ce que le conducteur de connexion entre la tête de contact (2) et la zone de retenue (1') du câble (1) est constitué par le câble lui-même, ladite tête étant assujettie à l'extrémité dénudée du câble, tandis que la zone de retenue (1') du câble est à distance de ladite extrémité.

**3)** Contact selon la revendication 2, caractérisé en ce que la zone de retenue (1') du câble est immobilisée avec la lame (3) par sertissage.

**4)** Contact selon la revendication 2, caractérisé en ce que la zone de retenue (1') du câble (1) est immobilisée avec la lame (3) par un dispositif de serrage (6) qui solidarise ladite lame et ledit câble.

**5)** Contact selon la revendication 1, caractérisé en ce que le conducteur de connexion (12) entre la tête de contact (2) et la zone de retenue (1') du câble (1) est distinct du câble, son extrémité opposée à la tête de contact (2) étant fixée à la lame (3) et en contact électrique avec l'extrémité dénudée dudit câble constituant alors ladite zone de retenue (1').

**6)** Contact selon la revendication 5, caractérisé en ce que le conducteur de connexion (12) est une tresse conductrice.

**7)** Contact selon l'une des revendications 5 et 6, caractérisé en ce que le conducteur de connexion (12) est fixé à la lame (3) avec l'extrémité (1') du câble avec laquelle il est en contact électrique, au moyen d'un dispositif de serrage (6).

**8)** Contact selon l'une des revendications 4 ou 7, caractérisé en ce que le dispositif de serrage (6) comporte une bague (7) à l'intérieur de laquelle est positionnée la zone de retenue (1') du câble sur lequel prend appui, d'une part l'extrémité correspondante du conducteur de connexion (12) lorsque celui-ci est indépendant et n'est pas constitué par le câble lui-même, ainsi que d'autre part, une partie (3c) de la lame (3), tandis qu'une vis (8) et un écrou (9) fixé à la bague (7) permettent d'assurer un serrage de la lame, du câble et de l'éventuel conducteur de connexion indépendant.

**9)** Contact selon l'une des revendications 1 à 8, caractérisé en ce que l'extrémité de fixation (3d) de la lame (3) présente des pattes (3'd, 3''d) destinées à chevaucher le câble (1) et venir dans des logements (17) appropriés de l'appareil (16) à équiper.

**10)** Contact selon l'une des revendications 1 à 9, caractérisé en ce qu'un ressort hélicoïdal (13) de compression est prévu pour se loger sous la tête de contact (2), ledit ressort étant destiné à être calé dans l'appareil (16) à équiper.

**11)** Contact selon la revendication 10, caractérisé en ce que la tête de contact (2) présente un téton (2b) de centrage qui vient se loger dans le ressort hélicoïdal (13).

**12)** Contact selon l'une des revendications 1 à 11, caractérisé en ce que la tête de contact (2) est fixée au conducteur de connexion (1;12), par sertissage.

**13)** Contact selon la revendication 12, caractérisé en ce que la tête de contact 2 est constituée par un rivet de sertissage.

**14)** Contact selon l'une des revendications 1 à 13, caractérisé en ce que la lame (3) présente dans sa zone médiane (3b), un évidement central.

**15)** Contact selon l'une des revendications 1 à 14, caractérisé en ce que la lame (3) présente un profil en ligne brisée.

**16)** Contact selon l'une des revendications 1 à 15, caractérisé en ce qu'il est destiné à équiper une fiche (17) d'un système de connexion.
